# EUROPÄISCHE PATENTSCHRIFT

(11) **EP 0 539 373 B1**
(45) Veröffentlichungstag und Bekanntmachung des Hinweises auf die Patenterteilung: **30.11.1994**
(21) Anmeldenummer: 91903812.5
(22) Anmeldetag: 16.02.1991
(51) Int. Cl.: F04B 15/02, F04B 21/02

(54) **VORRICHTUNG ZUR FÖRDERUNG VON DICKSTOFFEN**
DEVICE FOR CONVEYING DENSE SUBSTANCES
DISPOSITIF DE TRANSPORT DE LIQUIDES EPAIS

(30) Priorität: 13.07.1990 DE 4022357
(43) Veröffentlichungstag der Anmeldung: 05.05.1993
(73) Patentinhaber: PUTZMEISTER-WERK MASCHINENFABRIK GMBH, 72631 Aichtal (DE)
(72) Erfinder: BENCKERT, Hartmut, D-7024 Filderstadt 1 (DE); HURR, Hellmut, D-7410 Reutlingen (DE)
(74) Vertreter: Wolf, Eckhard, Dr.-Ing.
(86) Internationale Anmeldenummer: EP9100304
(87) Internationale Veröffentlichungsnummer: WO9201158

(56) Entgegenhaltungen:
- DE-A- 1 816 790
- US-A- 3 199 457

## Beschreibung

Vorrichtung zur Förderung von Dickstoffen, Schlämmen und dergleichen Fördergut, mit einer vorzugsweise oszillierend arbeitenden Dickstoffpumpe, einer druckseitig an die Dickstoffpumpe angeschlossenen Förderleitung und einem in der Förderleitung angeordneten, eine sich selbsttätig unter der Einwirkung des in Förderrichtung strömenden Förderguts aufweitende und bei aufhörender oder entgegen der Förderrichtung gerichteter Fördergutströmung verengende Durchtrittsöffnung aufweisenden Rückhalteorgan, das mehrere in Winkelabständen voneinander sternförmig angeordnete, die Durchtrittsöffnung begrenzende, im Bereich der Innenfläche der Förderleitung einseitig befestigte und sich mit ihren freien Enden schräg in Förderrichtung nach dem Inneren der Förderleitung erstreckende Fingerlamellen aufweist.

Bei einer aus der US-PS 3 199 457 bekannten Vorrichtung dieser Art sind die Fingerlamellen so angeordnet und ausgebildet, daß sie im die Förderleitung versperrenden Zustand mit ihren seitlichen Begrenzungsflächen bis zu ihrer Spitze hin dicht gegeneinander anliegen. Hierbei wird als nachteilig empfunden, daß beim Fördern von Dickstoffen mit Feststoffbeimischungen die Gefahr besteht, daß sich die Fingerlamellen beim Aufspreizen bzw. Schließen gegenseitig verklemmen oder gegeneinander reiben, so daß es zu Fehlfunktionen kommen kann.

Weiterhin ist es bei einem für Saugschläuche zahnmedizinischer Absauggeräte vorgesehenen, in lamellenartige Segmente unterteilten gummielastischen Verschlußorgan zwar an sich bekannt (DE-OS 1 816 790), an den Trennfugen zwischen den Segmenten Dichtlippen vorzusehen, die dort einen die Trennfugen durchdringenden Gasstrom verhindern sollen. Für den Einsatz in einer Förderleitung wäre ein solches Verschlußorgans jedoch ungeeignet, insbesondere da die mit den einzelnen Segmenten verbundenen Dichtlippen die Gefahr des Verklemmens beim Durchtritt von feststoffhaltigem grobstückigem Fördergut noch erhöhen würden.

Ausgehend hiervon liegt der Erfindung die Aufgabe zugrunde, die Vorrichtung der eingangs angegebenen Art dahingehend zu verbessern, daß ein gegenseitiges Verklemmen der Fingerlamellen weitgehend vermieden wird.

Zur Lösung dieser Aufgabe werden erfindungsgemäß die im Kennzeichenteil des Patentanspruchs 1 angegebenen Merkmale vorgeschlagen. Weitere vorteilhafte Ausgestaltungen und Weiterbildungen der Erfindung ergeben sich aus den abhängigen Ansprüchen.

Der Erfindung liegt der Gedanke zugrunde, daß eine gegenseitige Berührung der seitlichen Begrenzungsflächen der Fingerlamellen verhindert werden muß, und daß gleichzeitig die Überdeckung des Förderleitungsquerschnitts zur Minimierung des Rückströmens von flüssigem Fördergut genügend groß sein muß. Um dies zu erreichen, wird gemäß der Erfindung vorgeschlagen, daß das Rückhalteorgan mehrere, vorzugsweise zwei in Förderrichtung in geringem Abstand voneinander angeordnete Gruppen von Fingerlamellen aufweist, daß die Fingerlamellen einer jeden Gruppe im Sperrzustand unter Freilassung von Schlitzöffnungen zwischen ihren einander zugewandten seitlichen Begrenzungsflächen im Abstand voneinander angeordnet sind, daß die Fingerlamellen der einen Gruppe die Schlitzöffnungen zwischen den benachbarten Fingerlamellen der anderen Gruppe zumindest teilweise überdecken.

Der Einbau des Rückhalteorgans in die Förderleitung kann dadurch vereinfacht werden, daß die Fingerlamellen an der Innenseite eines im Bereich einer Rohrkupplung in die Förderleitung einsetzbaren Tragrings befestigt sind.

Der Tragring ist dabei zweckmäßig in axialer Richtung zwischen einander gegenüberliegenden Stirnflächen zweier miteinander kuppelbarer Rohrstücke der Förderleitung einspannbar.

Um zu verhindern, daß sich Fördergut an einem nach innen überstehenden Tragring bzw. an den eingespannten Enden der Fingerlamellen staut, kann die Förderleitung in Förderrichtung vor dem Tragring einen sich konisch verjüngenden Innenquerschnitt und im Bereich des Tragrings eine stufenförmige Erweiterung aufweisen.

Aus Federstahl bestehende Fingerlamellen sind zweckmäßig an einem starren Tragring festgeschraubt oder in einem aus gummielastischem Material bestehenden Tragring einvulkanisiert.

Im folgenden wird die Erfindung anhand zweier in der Zeichnung in schematischer Weise dargestellter vorteilhafter Ausführungsbeispiele näher erläutert. Es zeigen
- Fig. 1: eine schematische Darstellung einer Dickstoff-Förderanlage in teilweise geschnittener perspektivischer Darstellung;
- Fig. 2: einen Längsschnitt durch das Rückhalteorgan der Förderanlage nach Fig. 1.

Die in der Zeichnung dargestellte Förderanlage weist eine Einzylinder-Kolbenpumpe 14 und eine druckseitig angeschlossene, ein Rückhalteorgan 10 enthaltende Förderleitung 12 auf. Sie ist vor allem zur Förderung von Dickstoffen und Schlämmen bestimmt.

Die Einzylinder-Kolbenpumpe 14 besteht im wesentlichen aus einem Einfüllschacht 16, einem stirnseitig über den Einfüllschacht 16 überstehenden und über eine Eintrittsöffnung 18 mit diesem verbundenen Förderzylinder 20 sowie einem auf einer feststehenden Kolbenstange 22 zwischen zwei Endstellungen hydraulisch verschiebbaren Förderkolben 24.

Das Rückhalteorgan 10 weist einen im Bereich einer Rohrkupplung 26 in die Förderleitung 12 eingesetzten Tragring 28 und mehrere, in Winkelabständen voneinander sternförmig angeordnete federelastische Fingerlamellen 30, 30′ auf, welche in den Innenraum der als Zylinderrohr ausgebildeten Förderleitung 12 eingreifen und die Durchtrittsöffnung 32 begrenzen.

Die Förderleitung 12 weist im Bereich des Rückhalteorgans 10 ein mit einer stirnseitigen Ausdrehung 42 versehenes kurzes Rohrstück 44 auf, das mit einem durch Zuganker 46 im Bereich der Austrittsöffnung des Förderzylinders 20 befestigten Anschlußflansch 48 kuppelbar ist. Der in die Ausdrehung 42 eingesetzte Tragring 28 des Rückhalteorgans 10 wird zwischen den einander gegenüberliegenden Stirnflächen des Rohrstücks 44 und des Anschlußflansches 48 eingespannt, wenn diese beim Kuppeln von den Halbschalen 50 der Kupplung 26 in axialer Richtung gegeneinander gedrückt werden. Die Abdichtung der Rohrkupplung 26 erfolgt durch einen am Umfang des Tragrings 28 anliegenden, in einem Ringspalt 52 zwischen den Stirnseiten des Rohrstücks 44 und des Anschlußflansches 48 angeordneten Dichtring 54. Der Anschlußflansch 48 weist zwischen der Austrittsöffnung des Förderzylinders 20 und seiner am Tragring anliegenden Stirnfläche einen sich konisch verjüngenden Innenquerschnitt auf, so daß sich das aus dem Förderzylinder 20 gepreßte Fördergut nicht an den Köpfen der Halteschrauben 36 stauen kann.

Das in Fig. 2 dargestellte Rückhalteorgan 10 weist zwei Reihen von über den Umfang des Tragrings 28 verteilt angeordneten Fingerlamellen 30 bzw. 30′ auf. Die Fingerlamellen 30 bestehen jeweils aus einem im wesentlichen keilförmig zugeschnittenen gebogenen Federstahlblech, welches an seinem breiteren, der Einzylinder-Kolbenpumpe 14 zugewandten Ende gegen die innere Umfangsfläche 34 des Tragrings 28 anliegend mit Halteschrauben 36 an diesem festgeschraubt ist. Die von der Innenseite der Durchtrittsöffnung 32 her gegen die Fingerlamellen 30 anliegenden Fingerlamellen 30′ verschließen die zwischen den Fingerlamellen 30 gebildeten Schlitzöffnungen 40 in einem überwiegenden Bereich, so daß auch dünnflüssiges Fördergut zurückgehalten wird. Bei entspannten Fingerlamellen wird die Durchtrittsöffnung 32 durch eine von den freien Enden der Fingerlamellen 30 umgebene Zentralöffnung 38 sowie durch die Bereiche der Schlitzöffnungen 40 gebildet, welche jeweils zwischen den einander zugewandten seitlichen Begrenzungsflächen zweier benachbarter Fingerlamellen 30 freibleiben (Fig. 1 und 2).

Während des Druckhubs des Förderkolbens 24 der Einzylinder-Kolbenpumpe 14 wird das Fördergut aus dem Einfüllschacht 16 in den Förderzylinder 20 und von dort in die Förderleitung 12 gedrückt. Die freien Enden der Fingerlamellen 30 werden dabei von dem in Förderrichtung bewegten Fördergut unter elastischer Aufweitung der Durchtrittsöffnung 32 auseinandergebogen, so daß sie unter Vorspannung an der Innenfläche des Rohrstücks 44 anliegen.

Nach Erreichen seines vorderen Totpunktes wird der Förderkolben 24 im Saughub bis zu der der Eintrittsöffnung 18 gegenüberliegenden Stirnseite des Einfüllschachts 16 zurückgezogen, wobei Fördergut aus dem Einfüllschacht 16 in den vor der Stirnfläche des Förderkolbens 24 freiwerdenden Raum nachfällt oder nachfließt. Dabei biegen sich bei Beginn des Saughubs die Fingerlamellen 30 des Rückhalteorgans 10 aufgrund ihrer Vorspannung und unterstützt durch den während des Zurückziehens des Förderkolbens 24 im Förderzylinder 20 entstehenden Unterdruck und/oder durch den hydrostatischen Druck in der Förderleitung 12 in ihre in Fig. 1 und 2 dargestellte Ruhelage zurück und verhindern dadurch, daß Fördergut aus der Förderleitung 12 in den Förderzylinder 20 zurückströmt.

## Patentansprüche

1. Vorrichtung zur Förderung von Dickstoffen, Schlämmen u. dgl. Fördergut, mit einer vorzugsweise oszillierend arbeitenden Dickstoffpumpe (14), einer druckseitig an die Dickstoffpumpe angeschlossenen Förderleitung (12) und einem in der Förderleitung angeordneten, eine sich selbsttätig unter der Einwirkung des in Förderrichtung strömenden Förderguts aufweitende und bei aufhörender oder entgegen der Förderrichtung gerichteter Fördergutströmung verengende Durchtrittsöffnung (32) aufweisenden Rückhalteorgan (10), das mehrere in Winkelabständen voneinander sternförmig angeordnete, die Durchtrittsöffnung (32) begrenzende, im Bereich der Innenfläche der Förderleitung einseitig befestigte und sich mit ihren freien Enden schräg in Förderrichtung nach dem Inneren der Förderleitung erstreckende Fingerlamellen (30) aufweist, **dadurch gekennzeichnet**, daß das Rückhalteorgan (10) mehrere, vorzugsweise zwei in Förderrichtung in geringem Abstand voneinander angeordnete Gruppen von Fingerlamellen (30, 30′) aufweist, daß die Fingerlamellen (30, 30′) einer jeden Gruppen im Sperrzustand unter Freilassung von Schlitzöffnungen (40) zwischen ihren einander zugewandten seitlichen Begrenzungsflächen im Abstand voneinander angeordnet sind, und daß die Fingerlamellen (30 bzw. 30′) der einen Gruppe die Schlitzöffnungen (40) zwischen den benachbarten Fingerlamellen (30 bzw. 30′) der anderen Gruppe zumindest teilweise überdecken.

2. Vorrichtung nach Anspruch 1, **dadurch gekennzeichnet**, daß die freien stirnseitigen Enden der Fingerlamellen (30) im Sperrzustand unter Freilassung einer kleinen Zentralöffnung im Abstand voneinander angeordnet sind.

3. Vorrichtung nach Anspruch 1 oder 2, **dadurch gekennzeichnet**, daß die Fingerlamellen (30) im Sperrzustand in Förderrichtung konkav zur Zentralöffnung (38) hin gebogen sind.

4. Vorrichtung nach einem der Ansprüche 1 bis 3, **dadurch gekennzeichnet**, daß die Fingerlamellen (30, 30′) an einem im Bereich einer Rohrkupplung (26) in die Förderleitung (12) eingesetzten Tragring (28) befestigt sind.

5. Vorrichtung nach Anspruch 1, **dadurch gekennzeichnet**, daß der Tragring (28) in axialer Richtung zwischen einander gegenüberliegenden Stirnflächen zweier miteinander kuppelbarer Rohrstücke (44, 48) der Förderleitung (12) einspannbar ist.

6. Vorrichtung nach Anspruch 4 oder 5, **dadurch gekennzeichnet**, daß die Förderleitung in Förderrichtung vor dem Tragring (28) einen sich konisch verjüngenden Innenquerschnitt aufweist und sich im Bereich des Tragrings (28) stufenförmig erweitert.

7. Vorrichtung nach einem der Ansprüche 4 bis 6, **dadurch gekennzeichnet**, daß die aus Federstahl bestehenden Fingerlamellen (30) am Tragring (28) festgeschraubt sind.

8. Vorrichtung nach einem der Ansprüche 4 bis 6, **dadurch gekennzeichnet**, daß die aus Federstahl bestehenden Fingerlamellen (30) in dem aus einem gummielastischen Material bestehenden Tragring einvulkanisiert sind.

9. Vorrichtung nach einem der Ansprüche 2 bis 8, **dadurch gekennzeichnet**, daß zumindest zwei der stirnseitigen Enden der entspannten Fingerlamellen (30) unter vollständigem Verschließen der Zentralöffnung gegeneinander anliegen.

## Claims

1. An apparatus for conveying thick matter, mud, and bulk material of that kind, comprising a thick matter pump (14), which works preferably with an oscillating motion , a delivery line (12) which is attached to the thick matter pump on the delivery side, and a restraining member (10), which is arranged in the delivery line and automatically widens a pass-through opening (32) under the effect of the bulk material flowing in the direction of output flow and narrows said pass-through opening when the flow of the bulk material stops or when it is directed contrary to the direction of output flow, and which is comprised of several finger lamellae (30), which are arranged at angular distances from one another in a star shape and form the boundary of the pass-through opening (32), and are secured on one side in the area of the inner surface of the delivery line, and extend with their unattached ends diagonally in the direction of output flow toward the inside of the delivery line (12),
**characterized in that** the restraining member (10) has several, preferably two, groups of finger lamellae (30 or 30′) which are arranged in the direction of output flow at a slight distance from one another, that, in the blocking state, the finger lamellae (30, 30′) of each group are arranged at a distance from one another, while leaving open slit-type openings (40) between their lateral boundary surfaces that face one another, and that the finger lamellae (30 or 30′) of the one group cover, at least in part, the slit-type openings (40) between the adjacent finger lamellae (30 or 30′) of the other group.

2. The apparatus according to claim 1,
**characterized in that** in the blocking state, the unattached, front-side ends of the finger lamellae (30) are arranged at a distance from one another, while leaving open a small central opening.

3. The apparatus according to claim 1 or 2,
**characterized in that** in the blocking state, the finger lamellae (30) are concavely bent in the direction of output flow toward the central opening (38).

4. The apparatus according to one of the claims 1 through 3,
**characterized in that** the finger lamellae (30, 30′) are secured to a bearing ring (28), which is inserted into the delivery line (12) in the vicinity of a pipe coupling (26).

5. The apparatus according to claim 1,
**characterized in that** the bearing ring (28) is able to be inserted in the axial direction between mutually opposing end faces of two pipe liners (44, 48) of the delivery line (12), which are able to be coupled together.

6. The apparatus according to claim 4 or 5,
**characterized in that** the delivery line has an interior cross-section which is conically tapered in the direction of output flow, upstream from the bearing ring (28), and a stepped widening in the vicinity of the bearing ring (28).

7. The apparatus according-to one of the claims 4 through 6,
**characterized in that** the finger lamellae (30) consisting of spring steel are fastened with screws to the bearing ring (28).

8. The apparatus according to one of the claims 4 through 6,
**characterized in that** the finger lamellae (30) consisting of spring steel are vulcanized on to the inside of the bearing ring consisting of rubber elastic material.

9. The apparatus according to one of the claims 2 through 8,
**characterized in that** at least two of the front-side ends of the stress-relieved finger lamellae (30) abut against each other while completely sealing off the central opening.

## Revendications

1. Dispositif de transport de liquides épais, de boues ou d'autres matières à transporter, comprenant une pompe à liquides épais (14) de préférence oscillante, une conduite de refoulement (12) raccordée à la pompe à liquides épais du côté refoulement, et un organe de retenue (10) inséré dans la conduite de refoulement et présentant une ouverture de passage (32) qui s'élargit automatiquement sous l'action de la matière à transporter s'écoulant dans la direction de refoulement, et se rétrécissant dès que le courant de matières à transporter est interrompu ou que la direction de refoulement est inversée, et muni d'une pluralité de lamelles 30 en forme de doigts qui, disposées en étoile, se trouvent à des distances angulaires les unes par rapport aux autres, délimitent l'ouverture de passage (32), sont fixées unilatéralement dans la région de la surface intérieure de la conduite de refoulement et dont les extrémités libres sont inclinées, dans la direction de refoulement, vers l'intérieur de la conduite de refoulement, **caractérisé en ce** que l'organe de retenue (10) comprend plusieurs, de préférence deux groupes de lamelles (30, 30′) en forme de doigts disposés à faible distance l'un de l'autre, que les lamelles (30, 30′) en forme de doigts de chaque groupe sont disposées, à l'état d'arrêt, à distance les unes des autres de façon à laisser subsister des fentes (40) entre leurs surfaces périphériques latérales tournées les unes vers les autres, et que les lamelles (30 ou 30′) en forme de doigts de l'un des groupes recouvrent les fentes (40) entre les lamelles (30 ou 30′) voisines en forme de doigts de l'autre groupe.

2. Dispositif selon la revendication 1, caractérisé en ce que, à l'état d'arrêt, les extrémités frontales libres des lamelles (30) en forme de doigts sont disposées à distance les unes par rapport aux autres de façon à laisser subsister une petite ouverture centrale.

3. Dispositif selon l'une des revendications 1 ou 2, caractérisé en ce que, à l'état d'arrêt, les lamelles (30) en forme de doigts présentent dans la direction de refoulement une courbure concave vers l'ouverture centrale (38).

4. Dispositif selon l'une des revendications 1 à 3, caractérisé en ce que les lamelles (30, 30′) en forme de doigts sont fixées sur une bague de support (28) insérée dans la conduite de refoulement (12) dans la région d'un raccord de tube (26).

5. Dispositif selon la revendication 1, caractérisé en ce que la bague de support (28) peut être insérée dans le sens axial entre les surfaces frontales opposées de deux sections de tube (44, 48) de la conduite de refoulement (12) qui peuvent être accouplées l'une avec l'autre.

6. Dispositif selon l'une des revendications 4 ou 5, caractérisé en ce que, vu dans la direction de refoulement, la conduite de refoulement présente, en amont de la bague de support (28), une section intérieure qui se rétrécit de manière conique et s'élargit en échelon dans la région de la bague de support (28).

7. Dispositif selon l'une des revendications 4 à 6, caractérisé en ce que les lamelles (30) en forme de doigts réalisées en acier à ressorts sont vissées sur la bague de support (28).

8. Dispositif selon l'une des revendications 4 à 6, caractérisé en ce que les lamelles (30) en forme de doigts réalisées en acier à ressorts sont intégrées par vulcanisation dans la bague de support constituée d'un matériau caoutchouteux.

9. Dispositif selon l'une des revendications 2 à 8, caractérisé en ce qu'au moins deux des extrémités frontales des lamelles (30) détendues en forme de doigts sont appliquées l'une contre l'autre en obturant complètement l'ouverture centrale.
